# EUROPÄISCHE PATENTSCHRIFT

(11) **EP 0 683 303 B1**
(45) Veröffentlichungstag und Bekanntmachung des Hinweises auf die Patenterteilung: **15.07.1998**
(21) Anmeldenummer: 95105713.2
(22) Anmeldetag: 15.04.1995
(51) Int. Cl.: E06C 7/08

(54) **Ringdübel-Verbindung**
Ringdowel connection
Connection à cheville annulaire

(30) Priorität: 16.05.1994 DE 9407892 U
(43) Veröffentlichungstag der Anmeldung: 22.11.1995
(73) Patentinhaber: Treppenmeister Partnergemeinschaft Holztreppenhersteller GmbH, D-71131 Jettingen (DE)
(72) Erfinder: Bucher, Adolf, D 71131 Jettingen (DE); Günther, Heinrich Prof., D 70565 Stuttgart (DE)
(74) Vertreter: Raeck, Wilfrid, Dipl.-Ing.

(56) Entgegenhaltungen:
- DE-C- 833 559

## Beschreibung

Die Erfindung betrifft eine Verbindung zweier flächig aneinanderliegende Bauteile, von denen mindestens eines aus Holz besteht, mit einer sich durch Bohrungen und beider Bauteile erstreckenden und diese mittels einer Mutter gegeneinander verspannenden Kopfschraube, einer Ringnut in jedem Holzbauteil, die in einem konzentrischen Abstand zur Bohrung verläuft, der etwa dem ein- bis zweifachen Bohrungsdurchmesser entspricht, wobei die von der Anlagefläche ausgehende axiale Tiefe der Ringnut ungefähr 1/5 ihres Durchmessers entspricht und ihre radiale Breite mindestens 1,5 bis 2,0 mm beträgt, sowie mit einer in die Ringnut(en) einführbaren Metallhülse.

Aus DIN 1052 sind zur Herstellung von Verbindungen zwischen zwei Holzbauteilen der vorbezeichneten Art aus einer Metallhülse bestehende Ringdübel bekannt, die konzentrisch zu einer Verbindungsschraube in die Holzbauteile eingepreßt werden, wobei zur positionierten Anordnung der Metallhülse eine vorbereitete Nut vorgesehen sein kann. Ohne Anwendung eines Ringdübels werden auf die Verbindung wirkende Querkräfte, soweit sie die von der Verbindungsschraube an den Anlageflächen der Holzbauteile erzeugte Klemm- und Reibkraft übersteigen, von der Verbindungsschraube und dem sie umgebenden Holz aufgenommen und abgetragen. Dabei kommt es zwischen dem verhältnismäßig geringen Umfang der Verbindungsschraube und den Bohrungswandungen im Holz zu extremen Flächenpressungen mit daraus resultierenden Verformungen und Rißbildungen im Holz. Demgegenüber wird die Querbelastbarkeit der Verbindung mittels eines die Holzbauteile im Bereich der Trennfuge durchquerenden Ringdübels insofern verbessert, als die Verbindungsschraube im wesentlichen nur auf Zug belastet ist und der größte Anteil der die Verbindung beanspruchenden Querlast über die wesentlich größeren inneren und äußeren Umfangsflächen der Metallhülse zwischen den Holzbauteilen übertragen wird. Der Ringdübel wirkt somit einer Verformung, Rißbildung und Aufsplitterung des Holzes im Bereich der Verbindungsschraube entgegen.

Dennoch sind die bekannten Ringdübel nicht in der Lage, Verbindungen der vorbeschriebenen Art gegenüber größeren Scherbeanspruchungen wirksam abzusichern, weil sich die Metallhülsen bei zunehmender Querkraft zu ovalen Querschnitten verformen, wobei sowohl das von der Metallhülse umschlossene als auch das sie außen umgebende Holz verformt und beschädigt wird und die Verbindung ihre Festigkeit verliert. Dieser Nachteil tritt besonders bei Verbindungen zwischen einem Holzbauteil und z.B. einem Metall- oder Betonbauteil auf, bei denen die Metallhülse lediglich in das Holzbauteil eingepreßt ist, nicht jedoch die Trennfuge zwischen beiden Bauteilen überbrückt.

Aus DE-C- 833 559 ist eine schwalbenschwanzartige Verbindung zwischen zwei stumpf einanderliegenden Holzbauteilen unter Verwendung zweier die Trennfuge überbrückender biegsamer Teildübel bekannt, die jeweils in an der Trennfuge in stumpfen Winkel zusammenstoßende, entsprechend bemessene Aufnahmebohrungen beider Bauteile eingeführt und mit diesen verleimt werden. Bei einer Ausführungsform bestehen die Teildübel aus rinnenförmigen Halbschalen relativ starren Materials die bis zum Einführen in die Aufnahmebohrungen durch ein äußeres mittleres Band zu einer rohrförmigen Anordnung zusammengehalten werden. Um die rinnenförmigen Teildübel biegen zu können, sind sie in einzelne längs nebeneinanderliegende Dübelstäbe unterteilt. Damit die Dübelstäbe aus der rohrförmigen Anordnung nicht zu einem ungeordneten Haufen zusammenfallen, sind sie im Bereich ihrer Enden jeweils durch den Umfang kreisrunder Scheiben unterstützt. Wenn die zu verbindenden Holzbauteile gegeneinander bewegt werden, haben die beiden Scheiben die weitere Aufgabe, die Dübelstäbe in die geneigten Bohrungen zu lenken und sie während der dabei stattfindenden Biegung so zu unterstützen, daß die offenen Kanten der Bohrungen nicht beschädigt oder aufgesplittert werden. Da die Dübelstäbe während des Biegevorgangs sich in ihrer Mitte der Rohrachse nähern, haben die Scheiben die zusätzliche Aufgabe, die Stäbe an ihren Biege- bzw. Knickscheiteln radial nach außen gegen das in der Trennfuge verbleibende äußere Band zu zwängen. Schließlich gelangen die Scheiben jeweils in eine gegenüber der Anlagefläche jedes Bauteils vertiefte Einsenkung, so daß sie dort nach Verleimung beide Teildübel beidseitig der Trennfuge einheitlich miteinander verbinden. Da die beiden Holzbauteile einschließlich der gebogenen bzw. abgeknickten Dübelstäbe in den Aufnahmebohrungen ohne Leimanwendung zueinander beweglich bleiben, entsteht der beabsichtigte Verbund erst durch Einbringung von Leim in die Bohrungen mit anschließender Preß-Verleimung der beiden Holzbauteile, so daß dann der gesamte Dübel und die Holzbauteile eine unlösbare, starre Einheit bilden.

Aufgabe der Erfindung ist es, eine Verbindung der eingangs beschriebenen Art dahingehend zu verbessern und auszugestalten, daß sie sich durch leichte und exakte Montage ihrer Elemente schnell herstellen läßt und bei Gewährleistung von Formstabilität der Metallhülse auch im Fall großer Querbelastungen schädliche Flächenpressungen zwischen der Verbindungsschraube und den diese aufnehmenden Bohrungen zu vermeiden in der Lage ist.

Diese Aufgabe wird gemäß der Erfindung durch die kennzeichnenden Merkmale des Anspruches 1 gelöst.
Die vorgeschlagene Verbindung ermöglicht eine schnelle, genaue Montage der dazugehörenden Einzelteile, indem die Metallhülse und die Metallscheibe in die vorbereitete, maßlich abgestimmte Ringnut(en) bzw. Vertiefung zwangsfrei eingeführt werden. Da die Hülse durch die von der Verbindungsschraube durchquerten und abgestützen Scheibe ausgesteift ist, kann sie sich auch unter hoher Querbelastung nicht mehr verformen. Aufgrund der Formstabilität der Hülse ist eine besonders günstige großflächige Übertragung der Scherkräfte in das unversehrt bleibende, die Hülse umgebende und von ihr eingeschlossene Holz gewährleistet. Im Unterschied zu den bekannten vorbeschriebenen Verbindungen werden bei der erfindungsgemäßen Ringdübelverbindung über die Verbindungsschraube eingeleitete Scherkräfte größtenteils auf die Scheibe und von dieser in die Hülse übertragen, um von dem sie einschließenden Holz großflächig aufgenommen und abgetragen zu werden. Es ist somit möglich, die vorteilhafte Verbindung gemäß der Erfindung auch zwischen einem mit einer Metallhülse versehenen Holzbauteil und einem Metall- oder Betonbauteil ohne Ringnut und ohne Metallhülse anzuwenden; denn auch in diesem Fall werden über die Schraube wirkende Scherkräfte nur in vernachlässigbarem Umfang direkt in das Holz der Schraubenbohrung übertragen, während der überwiegende Scherkraftanteil über die Metallscheibe in den Ringdübel weitergeleitet und in dem diesen umfassenden Holz aufgenommen bzw. abgetragen wird. Wenn umgekehrt Scherkräfte an einem der Bauteile der Verbindung angreifen, steht zu deren Abtragung von vornherein die ausgesteifte großflächige Metallhülse mit dem sie umfassenden Holz zur Verfügung, und nur ein verbleibender unbedeutender Kraftanteil wird durch die Scheibe auf die in der Durchgangsbohrung abgestützte Verbindungsschraube übertragen.

Vorzugsweise besitzt der vertiefte Flächenbereich des Holzbauteils gegenüber der Dicke der Metallscheibe ein geringfügiges Übermaß und ist die axiale Tiefe der Ringnut mit geringem Übermaß bezüglich der Länge der Metallhülse ausgeführt, womit gewährleistet ist, daß beide Bauteile beim Verspannen mit Hilfe der Verbindungsschraube nicht durch Zwängungen aufgrund der Scheibe oder Hülse daran gehindert sind, vollflächig aneinanderzuliegen.

Zwecks kostengünstiger Fertigung kann die Metallhülse aus einem Längsabschnitt eines Rundrohres bestehen und an ihren Stirnseiten zum zwangsfreien Einführen in die Ringnut bzw. zur zwangsfreien Aufnahme der Metallscheibe am Innen- und Außenumfang jeweils mit abgegrateten oder gebrochenen Kanten versehen sein.

Im Fall der Verbindung zweier Holzbauteile ist die Metallhülse höchstensdoppelt solang wie die axiale Tiefe einer Ringnut, so daß die durch die Metallscheibe herbeigeführte Aussteifung über die gsamte Hülsenlänge wirksam ist.

Um einerseits die Kraftübertragung zwischen Verbindungsschraube und Metallscheibe weitgehend spielfrei zu halten und andererseits bei der Montage die Scheibe leicht auf die Schraube aufschieben zu können, weist die zentrische Scheibenöffnung gegenüber dem Schraubendurchmesser zweckmäßig geringste Toleranzen auf.

Nachfolgend sind anhand der Zeichnungen bevorzugte Ausführungsbeispiele der Ringdübelverbindung gemäß der Erfindung erläutert. Es zeigen
- Fig. 1: Drauf- und Seitenansicht einer in der Dübelverbindung verwendeten Ringhülse und einer Scheibe,
- Fig. 2: einen Schnitt durch eine einseitig ausgeführte Ringdübel-Verbindung und
- Fig. 3: einen Schnitt durch eine zweiseitig ausgeführte Ring dübelverbindung.

In Fig. 1 ist eine erfindungsgemäße Ringhülse 10 in der einseitigen Ausführung 10a mit axialer Erstreckung B2 und der zweiseitigen Ausführung 10b mit axialer Erstreckung B1 wiedergegeben, sowie eine Scheibe 12 mit einer konzentrischen Öffnung 24 und einer Dicke S, deren Außendurchmesser Di' nur geringfügig kleiner ist als der Innendurchmesser Di der Ringhülse 10, so daß die Scheibe 12 ohne Spiel in die Hülse 10 einführbar ist.

In Fig. 2 ist eine einseitige Ringdübel-Verbindung dargestellt, mit der ein Holzbauteil 16 mit einem Bauteil 22, z.B. aus Metall oder Beton, flächig aneinanderliegend verbunden ist. Die einseitige Ringhülse 10a ist in einer konzentrisch zu einer Durchgangsbohrung 26 angeordneten Nut 14 eingeführt, die im Holzbauteil in einer Tiefe z.B. eingefräst ist, die etwas größer ist als die axiale Erstreckung B2 der Hülse 10a ist.

Die Scheibe 12 ist in einer im Holzbauteil 16 konzentrisch zur Durchgangsbohrung 26 angeordneten kreisförmigen Ausnehmung 18 untergebracht, die bezüglich der Dicke S der Scheibe 12 ein leichtes Übermaß besitzt.

Mit Hilfe einer Verbindungsschraube 20 werden die beiden Bauteile 16 und 22 gegeneinander verspannt. Aufgrund der Luft zwischen Ausnehmung 18 und Scheibe 12, sowie zwischen Nut 14 und Hülse 10a liegen die Bauteile 16 und 22 aneinander und sind reibschlüssig miteinander verbunden.

Wirkt z.B. auf das Holzbauteil 16 eine Querkraft, d.h. eine Kraft quer zur Längsachse der Verbindungsschraube 20, dann wird diese über die Hülse 10a auf die Scheibe 12, von dort auf die Verbindungsschraube 20 und somit auch auf das Bauteil 22 übertragen. Die Scheibe 12 verteilt die Kraft auf den gesamten Hülsenumfang und verhindert eine Verformung der Hülse 10a. Der Druchmesser der Durchgangsbohrung 26 ist bezüglich des Schraubendurchmessers in Fig. 2 übertrieben dargestellt, damit das beabsichtigte geringe Spiel zwischen der Scheibenöffnung 24 und der Verbindungsschraube 20 erkennbar ist.

Bei einer in Fig. 3 dargestellten Verbindung zwischen zwei Holzbauteilen 16 und 30 ist auch im Holzbauteil 30 eine Nut 28 konzentrisch zur Durchgangsbohrung 26 und der Nut 14 gegenüberliegend angeordnet. Die doppelt lange Ringhülse 10b erstreckt sich in beide Nuten 14 und 28 hinein, wobei auch hier die gesamte Nuttiefe größere ist als die axiale Länge B1 der Hülse 10b. Die Ausnehmung 18 für die Scheibe 12 im Bauteil 16 könnte alternativ im Bauteil 30 vorgesehen sein, denn zur radialen Abstützung (Formhaltigkeit) der Ringhülse 10b reicht eine Scheibe 12 aus, die in jedem Fall im Bereich der Anlageflächen beider Bauteile 16, 30 angeordnet ist.

Ein Unterschied besteht jedoch in der Art und Weise, wie die Querkräfte übertragen werden. Wirkt z.B. auf Bauteil 16 eine Querkraft, dann wird diese von der Hülse 10b aufgenommen und direkt auf Bauteil 30 weitergeleitet. Auch hier verteilt die Scheibe 12 die Kraft auf dem gesamten Hülsenumfang in alle Richtungen und verhindert, daß sich die Hülse 10b verformt. Nur ein sehr geringer Kraftanteil wird von der Verbindungsschraube 20 aufgenommen.

Ein wesentlicher Gesichtspunkt der erfindungsgemäßen Dübelverbindung ist, daß trotz großer Kräfte nur sehr geringe Verformungen der Ringhülse 10 auftreten und dadurch über die von der Scheibe 12 stabilisierte Ringhülse 10 gerade das innerhalb der Hülse 10 stehen bleibende Holz zur Aufnahme von Kräften zur Verfügung steht. Daraus entsteht die Möglichkeit, eine hochbelastbare Verbindung insbesondere auch in solchen Fällen einzurichten, in denen die Holzüberdeckung außerhalb der Hülse 10 aufgrund der Bauteilmaße sehr gering ist, beispielsweise bei Treppenstufen aus Holz.

## Patentansprüche

1. Verbindung zweier flächig aneinanderliegender Bauteile, von denen mindestens eines aus Holz besteht, mit
- einer sich durch Bohrungen (26) beider Bauteile erstreckenden und diese mittels einer Mutter gegeneinander verspannenden Kopfschraube (20),
- einer Ringnut (14) in jedem Holzbauteil, die in einem konzentrischem Abstand zur Bohrung (26) verläuft, der etwa dem ein- bis zweifachen Bohrungsdurchmesser entspricht,
- wobei die von der Anlagefläche ausgehende axiale Tiefe der Ringnut ungefähr 1/5 ihres Durchmessers entspricht und ihre radiale Breite mindestens 1,5 bis 2,0 mm beträgt,
- sowie mit einer in die Ringnut(en) (14,28) einführbaren Metallhülse (10),
**dadurch gekennzeichnet**,
- daß die Metallhülse (10) den Abmessungen der Ringnut(en) (14,28) weitestgehend angepaßt und in diese zwangsfrei einführbar ist,
- daß eines der Holzbauteile (16,30) mit einem zwischen Bohrung (26) und Ringnut um ca. 2 bis 3 mm vertieften, ebenen Flächenbereich (18) versehen ist
- und daß eine dem vertieften Flächenbereich sowie dem Innendurchmesser der Metallhülse (10) angepaßte und in diese kräftefrei einführbare Metallscheibe (12) eine zentrische Schraubendurchgangsöffnung (24) enthält.

2. Verbindung nach Anspruch 1, dadurch gekennzeichnet, daß der vertiefte Flächenbereich (18) des Holzbauteils (16) gegenüber der Dicke der Metallscheibe (12) ein geringfügiges Übermaß besitzt.

3. Verbindung nach Anspruch 1 oder 2 , dadurch gekennzeichnet, daß die axiale Tiefe der Ringnut (14) mit geringem Übermaß bezüglich der Länge der Metallhülse (10) ausgeführt ist.

4. Metallhülse einer Verbindung nach Anspruch 1 oder 2, dadurch gekennzeichnet, daß sie aus einem Längsabschnitt eines Rundrohres besteht und an ihren Stirnseiten zum zwangsfreien Einführen in die Ringnut bzw. zur zwangsfreien Aufnahme der Metallscheibe (12) am Innen- und Außenumfang jeweils mit abgegrateten oder gebrochenen Kanten versehen ist.

5. Metallhülse nach Anspruch 6, dadurch gekennzeichnet, daß sie im Fall der Verbindung zweier Holzbauteile (16,30) höchstens doppelt so lang ist wie die axiale Tiefe einer Ringnut.

6. Metallscheibe einer Verbindung nach Anspruch 1 oder 2, dadurch gekennzeichnet, daß ihre zentrische Öffnung (24) gegenüber dem Schraubendurchmesser geringste Toleranzen aufweist.

## Claims

1. Connection of two components flatly adjoining one another, at least one of which is made of wood, comprising
- a cap screw (20) extending through bores (26) of both components and bracing the components against one another by means of a nut,
- an annular groove (14) in each of the wooden components, extending at a concentric distance from the bore (26) corresponding to about the one- to twofold of the bore diameter,
- wherein the axial depth of the annular groove, starting from the adjoinment surface, corresponds to about one fifth of its diameter, and its radial width is at least 1.5 to 2.0 mm,
- and a metal sleeve (10) insertable into the annular groove(s) (14, 28),
**characterized in that**
- metal sleeve (10) is essentially adapted to the dimensions of the annular groove(s) (14, 28) and is insertable therein in a constraint-free manner,
- one of the wooden components (16, 30) is provided with a flat area (18) recessed by about 2 to 3 mm between bore (26) and annular groove,
- and a metal disk (12) adapted to the recessed flat area as well as the inner diameter of the metal sleeve (10) and insertable therein in a force-free manner comprises a centric screw passage opening (24).

2. Connection according to claim 1, characterized in that the recessed flat area (18) of wooden component (16) is provided with a small overmeasure with respect to the thickness of the metal disk (12).

3. Connection according to claim 1 or claim 2, characterized in that the axial depth of the annular groove (14) is provided with a small overmeasure with respect to the length of the metal sleeve (10).

4. Metal sleeve of a connection according to claim 1 or claim 2, characterized in that it consists of a longitudinal section of a circular tube and is provided on its faces with burred or broken edges for constraint-free insertion in the annular groove or for constraint-free reception of the metal disk (12).

5. Metal sleeve according to clailm 6, characterized in that in case of a connection of two wooden components (16, 30) it is at most twice as long as the axial depth of an annular groove.

6. Metal sleeve of a connection according to claim 1 or claim 2, characterized in that its centric opening (24) is provided with minimum tolerances with respect to the screw diameter.

## Revendications

1. Assemblage de deux éléments plats adjacents dont au moins l'un est en bois, comprenant :
- une vis à tête (20) qui s'étend à travers des perçages (26) des deux éléments et les serre l'un contre l'autre au moyen d'un écrou,
- une rainure annulaire (14) ménagée dans chaque élément en bois, qui s'étend concentriquement au perçage (26), à une distance de ce dernier qui correspond à peu près à une ou deux fois le diamètre du perçage,
- la profondeur axiale de la rainure annulaire, mesurée en partant de la surface de portée, correspondant à peu près à 1/5 de son diamètre et sa largeur radiale valant au moins 1,5 à 2,0 mm,
- ainsi qu'une douille métallique (10) qui peut être introduite dans la ou les rainures annulaires,
caractérisé
en ce que la douille métallique (10) est adaptée très exactement aux dimensions de la ou des rainures annulaire(s) (14, 28) et peut être introduite dans ces rainures sans action de force,
- l'un des deux éléments en bois (16, 30) est muni d'une zone de surface plane (18), plus profonde d'environ 2 à 3 mm, entre le perçage (26) et la rainure annulaire,
- et en ce qu'une rondelle métallique (12) qui est adaptée à la zone de surface plus profonde ainsi qu'au diamètre intérieur de la douille métallique (10) et peut être introduite dans cette douille sans contrainte présente une ouverture centrale (24) de passage de la vis.

2. Assemblage selon la revendication 1, caractérisé en ce que la zone de surface plus profonde (18) de l'élément en bois (16) possède une légère surcote par rapport à l'épaisseur de la rondelle métallique (12).

3. Assemblage selon la revendication 1 ou 2, caractérisé en ce que la profondeur axiale de la rainure annulaire (14) est réalisée avec une légère surcote par rapport à la longueur de la douille métallique (10).

4. Douille métallique appartenant à un assemblage selon la revendication 1 ou 2, caractérisée en ce qu'elle est constituée par un tronçon de longueur d'un tube rond et est munie d'arêtes chanfreinées ou abattues au droit de ses faces frontales, le long de ses circonférences intérieure et extérieure, de façon à être introduite sans action de force dans la rainure annulaire et, respectivement, à pouvoir recevoir la rondelle métallique (12) sans action de force.

5. Douille métallique selon la revendication 6, caractérisée en ce que dans le cas de l'assemblage de deux éléments en bois (16, 30), elle est au maximum d'une longueur double de la profondeur axiale d'une rainure annulaire.

6. Rondelle métallique appartenant à un assemblage selon la revendication 1 ou 2, caractérisée en ce que son ouverture centrale (24) présente des tolérances extrêmement faibles par rapport au diamètre de la vis.
